# EUROPÄISCHE PATENTANMELDUNG

(11) **EP 4 775 314 A1**
(43) Veröffentlichungstag der Anmeldung: **15.07.2026**
(21) Anmeldenummer: 25151787.6
(22) Anmeldetag: 14.01.2025
(51) Int. Cl.: B05B 1/30, B05B 15/55, B05C 5/02

(54) **LEIMVENTILEINRICHTUNG UND VERFAHREN ZUM BETRIEB EINER LEIMVENTILEINRICHTUNG**

(71) Anmelder: Schulte, Reinhold, 33106 Paderborn (DE)
(72) Erfinder: Schulte, Reinhold, 33106 Paderborn (DE)
(74) Vertreter: REHBERG HÜPPE + PARTNER

(57) **Zusammenfassung**

Die Erfindung betrifft eine Leimventileinrichtung (1). Die Leimventileinrichtung (1) verfügt über ein Leimventil (2) mit einer Leimkammer (35) und einem Leimauslass (19), zwischen denen ein Auslassventil (32) angeordnet ist. Erfindungsgemäß verfügt das Auslassventil (32) über einen Ventilkörper (24), durch den sich eine Bohrung (55) erstreckt. In der Schließstellung des Auslassventils (32) verbindet die Bohrung (55) eine Reinigungsfluidkammer (37) mit dem Leimauslass (19), sodass in der Schließstellung des Auslassventils (32) eine Reinigung des Leimauslasses (19) mit dem Reinigungsfluid erfolgen kann.

## Beschreibung

### TECHNISCHES GEBIET DER ERFINDUNG

Die Erfindung betrifft eine Leimventileinrichtung, bei der es sich um eine Leimventileinheit, beispielsweise mit mehreren Komponenten in einem Gehäuse oder mehreren mechanisch miteinander verbundenen oder aneinander angeflanschten Leimventil-Teileinheiten, oder auch um eine verteilte Einrichtung handeln kann, bei welcher einzelne Teileinheiten oder Komponenten und eine Leimventileinheit voneinander beabstandet angeordnet sind, aber über elektrische und/oder fluidische Leitungen miteinander verbunden sind.

Leimventileinrichtungen finden Einsatz für das gesteuerte Ausbringen eines Leims. In einer Öffnungsstellung der Leimventileinrichtung kann der Leim ausgebracht werden, während die Ausbringung beendet werden kann, indem die Leimventileinrichtung in eine Schließstellung gesteuert wird.

Ein besonderes Verwendungsgebiet der Leimventileinrichtung ist das Befüllen von Dübelbohrungen, in die anschließend Dübel eingesetzt werden, die dann durch den ausgehärteten Leim in der Dübelbohrung gesichert werden. Hierfür kann es einerseits erforderlich sein, dass die Ausbringung des Leims exakt zu einer vorgegebenen Öffnungszeitpunkt begonnen wird, wenn die Leimventileinrichtung in eine vorbestimmte Relativlage zu der Dübelbohrung bewegt worden ist. Andererseits muss gewährleistet werden, dass die Leimventileinrichtung exakt zu einem vorgegebenen Schließzeitpunkt wieder in die Schließstellung überführt wird, um durch die Vorgabe der Öffnungszeitspanne der Leimventileinrichtung das vorbestimmte Volumen des Leims in die Dübelbohrung einzubringen. Ein besonderes Verwendungsgebiet für die Nutzung der Leimventileinrichtung für das Befüllen von Dübelbohrungen ist die Möbelindustrie, insbesondere für das Verbinden von zwei Komponenten eines Möbelstücks mittels mindestens eines Dübels.

Des Weiteren betrifft die Erfindung ein Verfahren zum Betrieb einer derartigen Leimventileinrichtung.

### STAND DER TECHNIK

Problematisch ist bei Leimventileinrichtungen, wenn der Fluss des Leims durch die Leimventileinrichtung in der Schließstellung unterbrochen ist, womit es zu einer Veränderung der Konsistenz des Leims, insbesondere einem Aushärten desselben, kommen kann. Die Veränderung der Konsistenz des Leims kann bspw. dazu führen, dass
- eine Überführung der Leimventileinrichtung in die Öffnungsstellung erschwert oder nicht möglich ist,
- in der Öffnungsstellung kein oder lediglich ein reduzierter Austritt des Leims aus der Leimventileinrichtung herbeigeführt wird, da der Öffnungsquerschnitt durch verdickte oder verhärtete Ablagerungen des Leims zumindest teilweise und zumindest temporär geschlossen ist,
- die Ausbringung des Leims aus einer Austrittsöffnung unter einem nicht bestimmungsgemäßen Austrittswinkel erfolgt,
- bei der Ausbringung des Leims in dem Leim abgelöste ausgehärtete Partikel des Leims enthalten sind und/oder
- bei anschließender Steuerung der Leimventileinrichtung in die Schließstellung kein vollständiges Schließen herbeigeführt wird, womit ein unerwünschter Austritt des Leims aus der Leimventileinrichtung erfolgen kann.

Zeitspannen, in denen die Leimventileinrichtung die Schließstellung einnimmt, können beispielsweise Betriebspausen der Leimventilanlage sein. Möglich ist beispielsweise auch, dass je nach Anforderungsprofil für die Ausbringung des Leims die Leimventileinrichtung zwischen einzelnen Ausbringphasen immer wieder temporär in die Schließstellung überführt wird.

Bekannt ist, dass Leimventileinrichtungen turnusgemäß oder bedarfsgerecht manuell mechanisch gereinigt werden.

Des Weiteren sind automatische mechanische Reinigungseinrichtungen bekannt, welche einen hohen konstruktiven Aufwand und einen hohen Aufwand für die Steuerung mit sich bringen.

Bekannt ist auch die temporäre luftdichte Verschließung eines Auslassventils mit einer Verschlusskappe, wenn die Leimventileinrichtung in der Schließstellung ist, um den Kontakt des Leims in der Leimventileinrichtung mit der Umgebungsluft und ein hierdurch bedingtes Aushärten des Leims zu vermeiden. Auch die manuelle oder automatische Anbringung und Beseitigung einer Verschlusskappe an der Leimventileinrichtung erfordert einen großen apparativen Aufwand und eine aufwändige Steuerung. Hinzu kommt, dass sich auch an der Verschlusskappe Leim ablagern kann, der dann wiederum turnusgemäß oder bedarfsgerecht entfernt werden muss.

EP 2 392 408 B1 offenbart eine Leimventileinrichtung, die bestimmt ist für das Auftragen von Leim auf Bereiche von Papier- oder Kunststoffbahnen zur Herstellung von Papier- oder Kunststoffsäcken. EP 2 392 408 B1 schlägt vor, dass ein Primäranschluss der Leimventileinrichtung über eine Verzweigung einerseits mit einem Leimpfad und andererseits einem Reinigungsfluidpfad verbunden ist. In dem von einer Leimquelle ausgehenden Leimpfad ist ein erstes Schaltventil angeordnet. Entsprechend ist in dem Reinigungsfluidpfad, der von einer Reinigungsfluidquelle ausgeht, ein zweites Schaltventil angeordnet. Während des normalen Betriebs der Leimventileinrichtung ist das erste Schaltventil geöffnet, während das zweite Schaltventil geschlossen ist, sodass der Primäranschluss des Leimventils mit der Leimquelle verbunden ist. In diesem Normalbetrieb kann somit durch Steuerung des Leimventils von der Öffnungsstellung in die Schließstellung und umgekehrt ein gesteuertes Ausbringen des Leims erfolgen. Hingegen wird für einen Reinigungsbetrieb das erste Schaltventil in eine Sperrstellung überführt, während das zweite Schaltventil in eine Öffnungsstellung überführt wird. Dies hat zur Folge, dass der Primäranschluss des Leimventils mit der Reinigungsfluidquelle verbunden wird. Wird das Leimventil in die Öffnungsstellung überführt, kann das Leimventil mit dem Reinigungsfluid durchspült werden. Die derart gebildete Leimventileinrichtung ist verschwenkbar um eine Verschwenkachse derart angeordnet, dass diese in einer Normalbetriebsstellung Leim auf eine Papier- oder Kunststoffbahn aufbringen kann. Für einen Reinigungsbetrieb des Leimventils wird die Leimventileinrichtung verschwenkt in eine Reinigungsbetriebsstellung, in welcher die Ausbringung des das Leimventil durchspülenden Reinigungsfluids mit dem darin aufgenommenen Leimrest in einen Auffangbehälter erfolgt. Nach Beendigung des Reinigungsbetriebs erfolgt ein Rückschwenken der Leimventileinrichtung in die Normalbetriebsstellung.

### AUFGABE DER ERFINDUNG

Der vorliegenden Erfindung liegt die Aufgabe zugrunde, eine Leimventileinrichtung und ein Verfahren zum Betrieb einer Leimventileinrichtung vorzuschlagen, welche oder welches eine Reinigung ermöglicht und insbesondere hinsichtlich
- des Bauaufwands und/oder
- der Effizienz und/oder
- des Wechsels zwischen einer Reinigungsphase und einer Normalbetriebsphase verbessert ist.

### LÖSUNG

Die Aufgabe der Erfindung wird erfindungsgemäß mit den Merkmalen der unabhängigen Patentansprüche gelöst. Weitere bevorzugte erfindungsgemäße Ausgestaltungen sind den abhängigen Patentansprüchen zu entnehmen.

### BESCHREIBUNG DER ERFINDUNG

Die der Erfindung zugrunde liegende Aufgabe wird gelöst durch eine Leimventileinrichtung, die eine Leimkammer aufweist, bei der es sich um einen beliebigen Aufnahmeraum für den Leim handelt, insbesondere einen Innenraum oder Hohlraum, eine Bohrung, einen Kanal u. ä.

Des Weiteren weist die Leimventileinrichtung einen Leimauslass auf, über den der Leim ausgebracht wird. Vorzugsweise weist der Leimauslass eine Düse auf. Die Düse kann dabei eine beliebige Länge, einen beliebigen Durchmesser, einen beliebigen Längsquerschnitt aufweisen, um je nach Druck des im Bereich des Leimauslasses bereitgestellten Leims und dessen Viskosität ein gewünschtes Ausbringverhalten (insbesondere einen Ausbring-Volumenstrom oder -Massenstrom, einen Durchmesser eines Leimstrahls, einen Öffnungswinkel des Leimstrahls oder eine Querschnittsfläche des Leimstrahls) herbeizuführen.

Die Leimventileinrichtung verfügt über ein Auslassventil, welches zwischen der Leimkammer und dem Leimauslass angeordnet ist. Das Auslassventil weist einen Ventilsitz und einen Ventilkörper auf. Durch geeignete Ansteuerung der Leimventileinrichtung ist der Ventilkörper relativ zu dem Ventilsitz zwischen einer Öffnungsstellung und einer Schließstellung bewegbar. Hierbei verbindet das Auslassventil in der Öffnungsstellung die Leimkammer mit dem Leimauslass, so dass in der Öffnungsstellung Leim aus der Leimkammer zu dem Leimauslass gelangen kann, um über den Leimauslass ausgebracht zu werden. In der Schließstellung sperrt das Auslassventil die Verbindung zwischen dem Leimauslass und der Leimkammer, womit die ausbringung unterbrochen ist.

Das Auslassventil ist vorzugsweise als elektronisch gesteuertes oder mittels eines elektronischen Magnetventils fluidisch vorgesteuertes Ventil ausgebildet.

Die Erfindung schlägt vor, dass der Ventilkörper eine Bohrung aufweist. Des Weiteren weist die Leimventileinrichtung eine Reinigungsfluidkammer auf, in der ein Reinigungsfluid angeordnet ist. Hierbei kann die Reinigungsfluidkammer über einen Reinigungsfluidanschluss an eine Reinigungsfluidquelle angeschlossen sein. Möglich ist auch, dass die Leimventileinrichtung selber die Reinigungsfluidquelle aufweist, die dann die Reinigungsfluidkammer ausbildet oder mit der Reinigungsfluidkammer verbunden ist. Die Reinigungsfluidkammer kann als beliebiger Hohl- oder Innenraum, Bohrung, Kanal u. ä. ausgebildet sein.

Für die erfindungsgemäße Lösung verbindet die Bohrung des Ventilkörpers in der Schließstellung des Auslassventils den Leimauslass mit der Reinigungsfluidkammer, was zur Folge hat, dass das in der Reinigungsfluidkammer angeordnete Reinigungsfluid über die Bohrung zu dem Leimauslass strömen kann, diesen durchspült und reinigt und dann aus dem Leimauslass (unter Umständen unter Mitnahme von gelösten Partikeln und/oder Verunreinigungen und/oder ausgehärtetem Leim und/oder einer Restleimmenge) in die Umgebung austreten kann.

Der Erfindung liegt insbesondere die Erkenntnis zugrunde, dass die vorgeschlagene Leimventileinrichtung gegenüber der aus EP 2 392 408 B1 bekannten Leimventileinrichtung die folgenden nicht zwingenden alternativen oder kumulativen Vorteile mit sich bringen kann:
- Gemäß EP 2 392 408 B1 werden in dem Reinigungsbetrieb der gesamte Leimförderstrang und sämtliche beteiligten Kammern und fluidischen Komponenten zwischen dem Leimauslass und der Verzweigung zu dem Leimpfad und dem Reinigungsfluidpfad von dem Reinigungsfluid durchströmt, sodass während der Reinigung die gesamte große Leimmenge in diesem Leimförderstrang ausgebracht werden muss, bevor das Reinigungsfluid die Leimventileinrichtung und den Leimauslass durchspült, womit eine große Verlustmenge des Leims verbunden ist. Des Weiteren dauert es eine beträchtliche Zeitspanne, bis es zur Durchspülung des Leimauslasses mit dem Reinigungsfluid kommt.
   Die erfindungsgemäße Ausgestaltung basiert hingegen auf der Erkenntnis, dass nicht der gesamte zuvor erläuterte Leimförderstrang mit der Umgebungsluft in Kontakt tritt und somit auch nicht im Bereich dieses gesamten Leimförderstrangs die Gefahr einer Aushärtung des Leims besteht. Vielmehr erfolgt der Kontakt des Leims mit der Umgebungsluft in der Schließstellung der Leimventileinrichtung nur im Bereich des Leimauslasses auf der Seite stromabwärts des Auslassventils. Erfindungsgemäß wird das Reinigungsfluid (ansonsten an dem Leimförderstrang vorbei) unmittelbar durch den Ventilkörper zu der stromabwärtigen Seite des Auslassventils geführt, wo dieses dann bestimmungsgemäß eine etwaige Auslasskammer und den Leimauslass selber gezielt reinigen kann. Die erfindungsgemäße Ausgestaltung führt somit zu einer besonders effizienten Reinigung, die auf die relevanten Bereiche der Leimventileinrichtung eingeschränkt sein kann.
- Gemäß EP 2 392 408 B1 muss zunächst das Reinigungsfluid sämtlichen Leim, der sich in dem zuvor erläuterten Leimförderstrang befindet, aus dem Leimauslass ausschieben. Dies ist mit einer großen Verlustmenge des Leims verbunden. Da dieses Verlustmenge nicht in der Arbeitsumgebung der Leimventileinrichtung ausgebracht werden kann, ist ein Verschwenken der Leimventileinrichtung von der Betriebsstellung in die Reinigungsstellung erforderlich, in der dann das Reinigungsfluid mit der Verlustmenge des Leims in eine Auffangwanne entsorgt wird. Erfindungsgemäß kann u. U. lediglich eine kleine Menge des Leims, nämlich der Leim, welcher sich stromabwärts des Auslassventils und in dem Leimauslass befindet, mit dem Reinigungsfluid ausgebracht werden, womit die Verlustmenge deutlich reduziert wird.
- Während gemäß EP 2 392 408 B1 der Reinigungsbetrieb das Verschwenken der Leimventileinrichtung in die Reinigungsbetriebsstellung erfordert, was turnusgemäß nach einer vorbestimmten Betriebsdauer oder bedarfsgerecht erfolgen muss, kann erfindungsgemäß die Leimventileinrichtung während des Normalbetriebs gereinigt werden, sodass sämtliche Einrichtungen für die Herbeiführung der Reinigungsbetriebsstellung und die erforderlichen Steuerungen gemäß EP 2 392 408 B1 entfallen können.

- Da während des Betriebs, unter Umständen bei jeder Schließstellung des Auslassventils, das Reinigungsfluid durch die Bohrung strömt und die Reinigung herbeiführt, kann es erst gar nicht zu einem beträchtlichen Ausmaß eines Aushärtens des Leims kommen, womit u. U. bereits der Reinigungsbedarf reduziert wird. Wird das Auslassventil in die Schließstellung überführt, wird dann unmittelbar die Reinigung durchgeführt. Der Leim, der sich noch stromabwärts des Auslassventils befindet, kann dann ausgebracht werden, was unmittelbar auf die mit dem Leim zu benetzende Arbeitsoberfläche oder in die Dübelbohrung erfolgen kann. Es ist somit keine Ausbringung des Leims bei der Reinigung in einen Auffangbehälter erforderlich und somit auch keine separate Entsorgung von etwaigen Rückständen erforderlich.

Für eine Ausgestaltung der Leimventileinrichtung ist der Ventilkörper über eine Steuerung einer fluidischen Beaufschlagung eines Stellkolbens bewegbar. Hierbei kann über die Steuerung der fluidischen Beaufschlagung eine Bewegung des Stellkolbens von der Öffnungsstellung in die Schließstellung und/oder von der Schließstellung in die Öffnungsstellung herbeigeführt werden.

Möglich ist, dass der Stellkolben bistabil ausgebildet ist, indem der Stellkolben über die Steuerung auf den unterschiedlichen Seiten fluidisch beaufschlagt werden kann und je nach beaufschlagter Seite dann der Stellkolben die Öffnungsstellung oder die Schließstellung einnimmt und dann auch ohne weitere Beaufschlagung in dieser Stellung verbleibt. Möglich ist aber auch, dass der Stellkolben durch eine Federeinrichtung in die Öffnungsstellung oder in die Schließstellung beaufschlagt ist, wobei dann durch eine Steuerung der fluidischen Beaufschlagung einer Seite des Stellkolbens der Stellkolben in die nicht federbeaufschlagte Stellung überführt werden kann. Für diese Ausgestaltungsformen findet vorzugsweise eine elektro-fluidische Vorsteuerung derart Einsatz, dass mittels einer elektronischen Steuereinheit ein elektromagnetisches Schaltventil gesteuert wird, welches dann den fluidischen Steuerdruck erzeugt, über den der Stellkolben beaufschlagt wird.

Möglich ist, dass ein erstes Fluid als Steuerfluid für die fluidische Beaufschlagung des Stellkolbens verwendet wird, während ein zweites, von dem ersten Fluid abweichendes Fluid als Reinigungsfluid verwendet wird. In diesem Fall können die beiden Fluide über separate Bereitstellungspfade mit separaten Fluidquellen, Ventilen und anderen Fluidkomponenten bereitgestellt werden und gleiche oder unterschiedliche Drücke aufweisen. Für einen besonderen Vorschlag wird dasselbe Fluid als Reinigungsfluid und als Steuerfluid für die Beaufschlagung des Steuerkolbens verwendet, wobei in diesem Fall möglich ist, dass derselbe Fluidanschluss oder dieselbe Fluidquelle für diese beiden Funktionen genutzt wird, insbesondere auch zumindest teilweise unter Nutzung derselben fluidischen Komponenten.

Grundsätzlich kann im Rahmen der Erfindung für die Steuerung der Drücke und Ströme einerseits des Steuerfluids und andererseits des Reinigungsfluids ein beliebiges Schaltventil oder eine beliebige Schaltventilbaugruppe verwendet werden. Für einen Vorschlag der Erfindung ist ein erstes Schaltventil vorhanden, welches das Reinigungsfluid steuert, und ein zweites Schaltventil vorhanden, welches das Steuerfluid steuert. Vorzugsweise handelt es sich bei dem ersten und/oder zweiten Schaltventil um ein Magnetventil, welches bspw. jeweils ein 3/2-Wegeventil sein kann.

Möglich ist, dass das erste Schaltventil und das zweite Schaltventil alternierend betätigt werden, sodass das eine Schaltventil öffnet, wenn das andere Schaltventil schließt (und umgekehrt). Für einen besonderen Vorschlag werden das erste Schaltventil und das zweite Schaltventil unabhängig voneinander und/oder mit Zeitversätzen angesteuert, insbesondere geöffnet und/oder geschlossen. Dies soll anhand der folgenden, die Erfindung nicht beschränkenden Beispiele erläutert werden:
- Wirkt auf den Stellkolben der Leimventileinrichtung nicht nur das Reinigungsfluid, sondern auch das Steuerfluid, kann es vorteilhaft sein, wenn vor einer Umschaltung des Stellkolbens durch Beaufschlagung desselben mit dem Steuerfluid eine Entlüftung des Reinigungsfluids erfolgt, sodass vor der Öffnung des zweiten Schaltventils zur Erhöhung des Drucks des Steuerfluids, welches den Stellkolben beaufschlagt, das erste Schaltventil so umgeschaltet wird, dass eine Verringerung des Drucks des Reinigungsfluids, welches auf den Stellkolben wirkt, erfolgen kann. Somit erfolgt eine Umschaltung des zweiten Schaltventils mit einer vorbestimmten Zeitspanne nach der Umschaltung des ersten Schaltventils.
- Unter Umständen kann auch eine vorbestimmte Zeitspanne vor der Überführung des Auslassventils in die Schließstellung durch Umschaltung des zweiten Schaltventils das erste Schaltventil so umgeschaltet werden, dass bereits Reinigungsfluid durch die Bohrung des Ventilkörpers strömen kann. Das Reinigungsfluid kann dann den Durchtritt des Leims durch den Leimauslass unterbrechen, sodass dann kein oder weniger Leim durch das Auslassventil mehr strömen kann, obwohl sich das Auslassventil in der Öffnungsstellung befindet. Auf diese Weise kann eine zumindest teilweise fluidische Beendigung der Ausbringung des Leims initiiert oder herbeigeführt werden. Darüber hinaus kann dadurch, dass der Reinigungsfluidstrom bereits ausgelöst wird, während sich das Auslassventil noch in der Öffnungsstellung befindet, bewirkt werden, dass durch den Reinigungsfluidstrom nicht nur der Leimauslass und die Komponenten stromabwärts des Auslassventils gereinigt werden, sondern auch zumindest eine teilweise Reinigung der stromaufwärts des Auslassventils angeordneten Komponenten, insbesondere eines Teils der Leimkammer und/oder der Ventilkörper und der Ventilsitz im Umgebungsbereich des Auslassventils, erfolgt. Erst wenn diese Initiierung oder Herbeiführung der Beendigung des Austritts des Leims erfolgt ist, kann dann das Auslassventil in die Schließstellung überführt werden, womit eine (zusätzliche) mechanische Beendigung der Ausbringung des Leims gewährleistet werden kann. Möglich ist auch, dass dann, wenn die mechanische Schließung des Auslassventils erfolgt ist, oder eine vorbestimmte Zeitspanne später der Reinigungsfluidstrom durch Schließung des ersten Schaltventils beendet wird.

Für die konstruktive Ausgestaltung des Ventilkörpers (und des zugeordneten Ventilsitzes) gibt es im Rahmen der Erfindung vielfältige, dem Fachmann grundsätzlich bekannte Möglichkeiten. Um lediglich eine die Erfindung nicht beschränkende Möglichkeit zu nennen, kann der Ventilkörper einen Ventilteller aufweisen, der mit dem Ventilsitz in Wechselwirkung tritt. Für eine Ausgestaltung der Leimventileinrichtung weist der Ventilkörper eine Ventilnadel (insbesondere ein Ventilkörper, dessen Längserstreckung mindestens um den Faktor 10 größer ist als die Quererstreckung) auf. Vorzugsweise weist die Ventilnadel einen zylindrischen (abgestuft oder nicht abgestuft) oder teilzylindrischen Querschnitt auf, wobei die mit dem Ventilsitz in Wechselwirkung tretende Stirn- oder Endfläche der Ventilnadel eine kreisförmige Querfläche, eine Kegelfläche oder eine Kegelstumpffläche sein kann. Die Bohrung kann in diesem Fall eine (insbesondere zentrische) Durchgangsbohrung der Ventilnadel (und der zuvor beschriebenen Fläche) sein.

Vorzugsweise ist die Ventilnadel aus einem Hartmetall hergestellt.

Die Ventilnadel kann eine Endfläche aufweisen, die für die abdichtende Wechselwirkung mit dem Ventilsitz geformt ist. Die Ventilnadel kann beispielsweise eine konische Endfläche aufweisen, die in Wechselwirkung tritt mit einer kegelstumpfförmigen Ventilsitzfläche mit einem entsprechenden Konuswinkel.

Bei dem Reinigungsfluid (und damit auch für einige Ausgestaltungen dem Steuerfluid) kann es sich um ein beliebiges Fluid handeln. Vorzugsweise ist das Reinigungsfluid (Druck-)Luft. Die Druckluft kann dann über die Bohrung auf die stromabwärtige Seite des Auslassventils gelangen und dort den Leimauslass, eine etwaige Auslasskammer und auch angrenzende Bereiche des Ventilsitzes "freiblasen".

Die Leimventileinrichtung kann (integriert in eine Leimventileinheit oder verbunden über Leitungsverbindungen mit einem Leimventil) eine Aufbereitungseinheit aufweisen, mittels welcher eine Aufbereitung des Reinigungsfluids erfolgt. Die Aufbereitung kann beispielsweise
- eine Temperierung des Reinigungsfluids,
- eine Beeinflussung der Strömungsgeschwindigkeit des Reinigungsfluids und/oder
- eine Anpassung des Drucks des Reinigungsfluids
vornehmen, um lediglich einige die Erfindung nicht beschränkende Beispiele zu nennen. Für einen Vorschlag weist die Aufbereitungseinheit einen Filter auf, mit welchem Verunreinigungen aus dem Reinigungsfluid herausgefiltert werden, die die Leimventileinrichtung und den ausgebrachten Leim kontaminieren könnten.

Möglich ist, dass die Aufbereitungseinheit (alternativ oder kumulativ) einen Mischer aufweist. Dieser Mischer kann das Reinigungsfluid mit einem Zusatz mischen, der beispielsweise als chemischer Zusatz ausgebildet ist, der die Reinigungswirkung unterstützt, indem ein weiter verbessertes (insbesondere chemisches) Lösen des Leims stromabwärts des Auslassventils herbeigeführt wird.

Für einen Vorschlag wirkt das Reinigungsfluid auf eine Stirnfläche des Ventilkörpers und das Steuerfluid wirkt auf eine Kolbenfläche eines Stellkolbens des Ventilkörpers. Hierbei kann die Stirnfläche des Ventilkörpers kleiner sein als die Kolbenfläche des Stellkolbens. Beispielsweise kann die Kolbenfläche mindestens 50 %, mindestens 100 %, mindestens 150 %, mindestens 200 %, mindestens 300 %, mindestens 400 % oder mindestens 500 % größer sein als die Stirnfläche. Auf diese Weise kann eine gegenseitige Beeinflussung der Wirkung des Drucks des Reinigungsfluids und des Drucks des Steuerfluids auf die Betriebsstellung des Ventilkörpers zumindest eingeschränkt werden.

Für die konstruktive Ausgestaltung der Leimventileinrichtung gibt es im Rahmen der Erfindung vielfältige Möglichkeiten. Für einen Vorschlag weist ein Gehäuse der Leimventileinrichtung einen Innenraum auf. In dem Innenraum kann dann der Stellkolben (verschieblich unter Abdichtung) angeordnet sein. Des Weiteren kann in dem Gehäuse ein Führungseinsatz angeordnet sein, der den Ventilkörper für die Bewegung zwischen der Öffnungs- und Schließstellung führt.

Für diesen Vorschlag kann vorzugsweise die Leimkammer durch den Führungseinsatz begrenzt sein. In diesem Fall ist der Führungseinsatz einerseits gegenüber dem Gehäuse und andererseits gegenüber dem Ventilkörper so abgedichtet, dass der in der Leimkammer angeordnete Leim den Führungseinsatz nicht passieren kann.

In diesem Fall kann eine Steuerkammer der Leimventileinrichtung durch den Führungseinsatz und den Stellkolben begrenzt sein, wobei in diesem Fall sowohl der Führungseinsatz als auch der Stellkolben gegenüber dem Gehäuse abgedichtet sind.

Schließlich ist für eine erste Variante der Erfindung möglich, dass eine Reinigungsfluidkammer von dem Stellkolben begrenzt ist. In diesem Fall kann die Bohrung des Ventilkörpers in die Reinigungsfluidkammer münden.

Für eine zweite Variante ist die Reinigungsfluidkammer nicht von dem Stellkolben begrenzt, sodass der Druck des Reinigungsfluids nicht an dem Stellkolben wirkt und/oder nur in einem geringeren Ausmaß die Kraftverhältnisse an einer Stirnflächs des Ventilkörpers beeinflusst. Für diese Variante weist die Reinigungsfluidkammer eine gehäusefeste Reinigungsfluidkammerwandung auf, die vorzugsweise die gesamte Reinigungsfluidkammer begrenzt und von dem Gehäuse des Ventils oder in dem Gehäuse angeordneten Komponenten gebildet sein kann. Durch die gehäusefeste Reinigungsfluidkammerwandung ist der Ventilkörper (unter Ermöglichung einer Relativbewegung des Ventilkörpers gegenüber der Reinigungsfluidkammerwandung) hindurchgeführt. Eine zwischengeschaltete Dichteinrichtung gewährleistet die Ermöglichung der Relativbewegung des Ventilkörpers gegenüber der Reinigungsfluidkammerwandung bei gleichzeitiger Gewährleistung einer Abdichtung. Für diese Variante mündet die Bohrung des Ventilkörpers in die Reinigungsfluidkammer, die mit einem Anschluss des Ventils für das Reinigungsfluid verbunden ist. Vorzugsweise sind sämtliche Begrenzungen für das Reinigungsfluid zwischen dem Anschluss und der Bohrung bis auf den Ventilkörper von gehäusefesten Komponenten des Ventils ausgebildet. Diese Ausgestaltung gewährleistet eine teilweise oder vollständige Kompensation des Drucks des Reinigungsfluids hinsichtlich der auf den Ventilkörper und den Stellkolben ausgeübten Kräfte, sodass vorzugsweise auf den Ventilkörper und den Stellkolben ausschließlich oder vorrangig die von dem Steuerfluid hervorgerufene Kraft und die Kraft einer etwaigen Rückstellfeder wirken.

Eine weitere Lösung der der Erfindung zugrunde liegenden Aufgabe stellt ein Verfahren zum Betrieb einer Leimventileinrichtung dar, wobei vorzugsweise die Leimventileinrichtung so ausgebildet ist, wie dies zuvor beschrieben worden ist.

Bei diesem Verfahren erfolgt zunächst ein Steuern eines Auslassventils der Leimventileinrichtung von einer Schließstellung in eine Öffnungsstellung. In der Öffnungsstellung kann dann Leim aus einer Leimkammer über das Auslassventil zu dem Leimauslass übertreten und aus dem Leimauslass austreten, womit dann der Leim bestimmungsgemäß eine Arbeitsfläche benetzen kann, insbesondere in eine Dübelbohrung eintreten kann.

Ist eine hinreichende Benetzung der Arbeitsfläche oder Befüllung der Dübelbohrung erfolgt, wird das Auslassventil der Leimventileinrichtung von der Öffnungsstellung in die Schließstellung gesteuert. In der Schließstellung des Auslassventils ist der Übertritt des Leims aus der Leimkammer zu dem Leimauslass beendet, sodass wunschgemäß kein weiterer Leim ausgebracht wird.

Mit einem Zeitversatz vor der Herbeiführung der Schließstellung, gleichzeitig mit der Herbeiführung der Schließstellung oder mit einem Zeitversatz nach der Herbeiführung der Schließstellung des Auslassventils wird ein Schaltventil (gemäß obiger Nomenklatur das erste Schaltventil) in eine Reinigungsstellung überführt. In der Reinigungsstellung strömt das Reinigungsfluid von einer Reinigungsfluidkammer durch die Bohrung des Ventilkörpers des Auslassventils zu dem Leimauslass, womit dieser gereinigt wird. Dieser Reinigungsbetrieb kann aufrechterhalten werden, solange sich das Auslassventil in der Schließstellung befindet, oder kürzer, nämlich lediglich für eine vorbestimmte Zeitspanne des Reinigungsbetriebs, andauern. Wenn zu einem späteren Zeitpunkt dann wieder die Ausbringung von Leim erfolgen soll, erfolgt wieder die Steuerung des Auslassventils von der Schließstellung in die Öffnungsstellung usw. Im Gegensatz zu dem in EP 2 392 408 B1 beschriebenen Verfahren kann somit die Reinigung der Leimventileinrichtung nicht nur in einem gesonderten Reinigungsbetrieb und mit der Verschwenkung der Leimventileinrichtung in eine Reinigungsstellung erfolgen, sondern auch oder ausschließlich während des Normalbetriebs.

Vorteilhafte Weiterbildungen der Erfindung ergeben sich aus den Patentansprüchen, der Beschreibung und den Zeichnungen.

Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen.

Hinsichtlich des Offenbarungsgehalts - nicht des Schutzbereichs - der ursprünglichen Anmeldungsunterlagen und des Patents gilt Folgendes: Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen, was aber nicht für die unabhängigen Patentansprüche des erteilten Patents gilt.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Die in den Patentansprüchen angeführten Merkmale können durch weitere Merkmale ergänzt werden oder die einzigen Merkmale sein, die der Gegenstand des jeweiligen Patentanspruchs aufweist.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt schematisch eine Leimventileinrichtung mit einem Leimventil in einem Längsschnitt und einer Steuerung eines Reinigungsfluidpfads und eines Steuerfluidpfads jeweils über ein 3/2-Wege-Magnetventile, wobei das den Steuerfluidpfad steuernde 3/2-Wege-Magnetventil durch Bestromung umgeschaltet ist und sich die Leimventileinrichtung in ihrer Öffnungsstellung befindet.
- **Fig. 2**: zeigt schematisch eine weitere Ausführungsform einer Leimventileinrichtung mit einem Leimventil in einem Längsschnitt und einer Steuerung des Reinigungsfluidpfads und der Steuerfluidpfads durch ein 4/2-Wege-Magnetventil, wobei sich das Leimventil in seiner Schließstellung befindet.
- **Fig. 3**: zeigt schematisch eine weitere Ausführungsform einer Leimventileinrichtung mit einem Leimventil in einem Längsschnitt und einer Steuerung des Steuerfluidpfads durch ein 4/2-Wege-Magnetventil und einer Steuerung des Reinigungsfluidpfads durch ein 2/2-Wege-Magnetventil.
- **Fig. 4**: zeigt ein Detail IV der Leimventileinrichtung gemäß Fig. 3.
- **Fig. 5 und 6**: zeigen für das Ausführungsbeispiel gemäß Fig. 1 Beispiele für die Zeitverläufe der Bestromung der beiden Magnetventile durch elektrische Steuersignale (Fig. 5) und den hieraus resultierenden Massen- oder Volumenstrom für die Ausbringung des Leims und des Reinigungsfluids (Fig. 6), wobei für ein Beispiel die Steuersignale keinen Zeitversatz und für ein anderes Beispiel die Steuersignale Zeitversätze aufweisen.
- **Fig. 7 und 8**: zeigen für das Ausführungsbeispiel gemäß Fig. 3 ein Beispiel für die Zeitverläufe der Bestromung der beiden Magnetventile durch elektrische Steuersignale (Fig. 7) und den hieraus resultierenden Massen- oder Volumenstrom für die Ausbringung des Leims und des Reinigungsfluids (Fig. 8), wobei für dieses Ausführungsbeispiel die Steuersignale Zeitversätze aufweisen.

### FIGURENBESCHREIBUNG

**Fig. 1** zeigt eine Leimventileinrichtung 1. Die Leimventileinrichtung 1 verfügt über ein Leimventil 2. Das Leimventil 2 weist ein Gehäuse 3 mit einem Gehäusedeckelteil 4, einem Gehäusemittelteil 5 und einem Gehäuseausbringteil 6 auf. Das Gehäuse 3 verfügt über einen abgestuften Innenraum 7.

Das Gehäusedeckelteil 4 verfügt über eine konzentrisch zu einer Längsachse 8 orientierte durchgängige Gewindebohrung 9. In die Gewindebohrung 9 ist ein Anschlag-Gewindebolzen 10 eingeschraubt, dessen innenliegende Stirnfläche eine Anschlagfläche 11 bildet. Der Anschlag-Gewindebolzen 10 ist gegenüber der Gewindebohrung 9 mittels eines Dichtelements 12 abgedichtet. Die Einschraubstellung des Anschlag-Gewindebolzens 10 in die Gewindebohrung 9 ist mittels einer Kontermutter 13 gesichert. Das Gehäusedeckelteil 4 begrenzt gemeinsam mit dem Anschlag-Gewindebolzen 10 und dem Dichtelement 12 den Innenraum 7 des Gehäuses 3 in Fig. 1 nach oben.

Das Gehäusemittelteil 5 ist hülsenartig ausgebildet, wobei die Innenfläche des Gehäusemittelteils 5 abgestuft ist und den Innenraum 7 des Gehäuses 3 in radialer Richtung begrenzt. In den beiden Endbereichen verfügt das Gehäusemittel 5 jeweils über Innengewindeabschnitte 14, 15. In den Innengewindeabschnitt 14 ist ein Außengewinde 16 des Gehäusedeckelteils 4 eingeschraubt, wobei geeignete Abdichtmaßnahmen getroffen sind.

Ebenfalls mit geeigneten Dichtmaßnahmen ist der Innengewindeabschnitt 15 des Gehäusemittelteils 5 verschraubt mit einem Außengewinde 17 des Gehäuseausbringteils 6. Das Gehäuseausbringteil 6 verfügt über eine sich in Richtung der Längsachse 8 erstreckende durchgehende Innenbohrung, die in dem dem Gehäusemittelteil 5 abgewandten Endbereich endet in einem Ventilsitz 18 mit nachgeordnetem Leimauslass 19. Die durchgehende Innenbohrung des Gehäuseausbringteils 6 ist Teil des Innenraums 7. Somit ist der Innenraum 7 im Bereich des Leimauslasses 19 offen.

In dem Gehäusemittelteil 5 und damit in dem Innenraum 7 des Gehäuses 3 ist benachbart der Anschlagfläche 11 des Anschlag-Gewindebolzens 10 ein Stellkolben 20 angeordnet und beweglich in Richtung der Längsachse 8 geführt. Der Stellkolben 20 ist über ein Dichtelement 21 radial gegenüber einem hier zylindrischen Abschnitt der Innenfläche des Gehäusemittelteils 5 abgedichtet.

Auf der dem Gehäusedeckelteil 4 abgewandten Seite des Stellkolbens 20 ist ein Führungseinsatz 22 angeordnet, der über ein Dichtelement 23 radial gegenüber einem hier abgestuften Teilabschnitt der Innenfläche des Gehäusemittelteils 5 abgedichtet ist, wobei sich der Führungseinsatz 22 über einen Absatz an einer Stufe der Innenfläche des Gehäusemittelteils 5 in Richtung der Längsachse 8 abstützt.

Der Stellkolben 20 ist fest mit einem Ventilkörper 24 verbunden, der hier als Ventilnadel 25 ausgebildet ist. Für das dargestellte Ausführungsbeispiel erfolgt diese feste Verbindung dadurch, dass die Ventilnadel 25 aufgenommen ist in einer zentrischen Durchgangsbohrung 26, wobei die Ventilnadel 25 in die Durchgangsbohrung 26 eingepresst sein kann oder anderweitig hieran befestigt ist. Die Durchgangsbohrung 26 verfügt über einen Befestigungsabschnitt 27 und einen Fluidabschnitt 28, wobei der Befestigungsabschnitt 27 über eine verjüngende Stufe 29 übergeht in den Fluidabschnitt 28. Die Ventilnadel 25 ist in dem Befestigungsabschnitt 27 angeordnet, wobei die innenliegende Stirnseite der Ventilnadel 25 an der Stufe 29 abgestützt ist.

Die Ventilnadel 25 erstreckt sich durch den Innenraum 7 und durch den Führungseinsatz 22 hindurch bis zu dem Ventilsitz 18. Die dem Ventilsitz 18 zugewandte Stirnseite 30 der Ventilnadel 25 bildet eine kegelförmige Ventilkörperfläche 31, in die zentrisch die Durchgangsbohrung 26 mündet. Mit dem Ventilsitz 18 des Gehäuseausbringteils 6 und der Ventilkörperfläche 31 des Ventilkörpers 24 ist ein Auslassventil 32 gebildet.

In der in Fig. 1 dargestellten Betriebsstellung befindet sich das Auslassventil 32 in einer Öffnungsstellung, in der die Ventilkörperfläche 31 mit dem Ventilsitz 18 einen Übertrittsquerschnitt bildet. Wird hingegen der Ventilkörper 24 (wie im Folgenden im Detail beschrieben wird) so bewegt, dass die Ventilkörperfläche 31 zur Anlage an den Ventilsitz 18 kommt, ist eine Schließstellung des Auslassventils 32 erreicht, in welcher der Übertrittsquerschnitt geschlossen ist. Zu diesem Zweck sind die Ventilkörperfläche 31 und der Ventilsitz 18 entsprechend geformt. Für das dargestellte Ausführungsbeispiel sind der Ventilsitz 18 und die Ventilkörperfläche 31 kegelförmig oder kegelstumpfförmig mit gleichen Kegelwinkeln ausgebildet.

Zur Führung der Bewegung des Ventilkörpers 24 zwischen der Öffnungs- und Schließstellung ist der Ventilkörper 24, hier die Ventilnadel 25, mittels des Führungseinsatzes 22 so geführt, dass sich dieser lediglich in Richtung der Längsachse 8 bewegen kann. Zu diesem Zweck weist der Führungseinsatz 22 eine die Mantelfläche der Ventilnadel 25 führende durchgehende Innenbohrung 61 auf. Eine radiale Abdichtung zwischen der Ventilnadel 25 und dem Führungseinsatz 22 unter Ermöglichung der erforderlichen Relativbewegung wird durch Dichtelemente 33, 34 gewährleistet.

Der Innenraum 7 des Leimventils 2 ist durch den Stellkolben 20 und den Führungseinsatz 22 unterteilt in eine Leimkammer 35, eine Steuerkammer 36 und eine Reinigungsfluidkammer 37.

Die Leimkammer 35 ist radial begrenzt durch die Innenwandung der Bohrung des Gehäuseausbringteils 6 und des zugeordneten Endabschnitts des Gehäusemittelteils 5. Auf der einen Seite ist die Leimkammer 35 begrenzt durch die Stirnseite des Führungseinsatzes 22 und die Dichtungen 23, 33, 34. Auf der anderen Seite ist die Leimkammer 37 begrenzt durch das Auslassventil 32 und den Leimauslass 19.

Die Steuerkammer 36 ist radial begrenzt durch die Innenfläche der hier zylindrischen Bohrung des Gehäusemittelteils 5. In eine axiale Richtung ist die Steuerkammer 36 begrenzt durch den Stellkolben 20. In die andere axiale Richtung ist die Steuerkammer 36 begrenzt durch den Führungseinsatz 22.

Die Reinigungsfluidkammer 37 ist radial begrenzt durch den zugeordneten, hier zylindrischen Endbereich der Innenbohrung des Gehäusemittelteils 5. In die eine axiale Richtung ist die Reinigungsfluidkammer 37 begrenzt durch das Gehäusedeckelteil 4 mit dem Anschlag-Gewindebolzen 10. In die andere axiale Richtung ist die Reinigungsfluidkammer 37 begrenzt durch den Stellkolben 20. In der Reinigungsfluidkammer 37 ist eine Schließfeder 38 angeordnet. Ein Federfußpunkt der Schließfeder 38 ist an dem Gehäusedeckelteil 4 abgestützt, während der andere Federfußpunkt der Schließfeder 38 an dem Stellkolben 20 abgestützt ist. Für das dargestellte Ausführungsbeispiel ist die Schließfeder 38 als spiralförmige Druckfeder ausgebildet, die innenliegend durch einen Endbereich des Anschlag-Gewindebolzens 10 und einen zylindrischen Fortsatz des Stellkolbens 20 geführt ist.

Die Leimkammer 35 ist über einen Anschluss 39 mit einer Leimquelle 40 verbunden.

Die Steuerkammer 36 ist über einen Anschluss 41 mit einem Steuerfluidpfad 42 verbunden. Für das dargestellte Ausführungsbeispiel verfügt der Steuerfluidpfad 42 über eine Steuerfluidquelle 43 und ein Schaltventil 44, über welches die Steuerfluidquelle 43 mit dem Anschluss 41 verbunden ist. Das Schaltventil 44 ist für das dargestellte Ausführungsbeispiel als 3/2-Wege-Magnetventil ausgebildet, welches in nicht bestromtem Zustand eine Entlüftungsstellung einnimmt, während dieses mit einer Bestromung eine Belüftungsstellung einnimmt. In der in Fig. 1 dargestellten Öffnungsstellung des Auslassventils 32 ist das Schaltventil 44 durch Bestromung umgeschaltet.

Die Reinigungsfluidkammer 37 ist über einen Anschluss 46 mit einem Reinigungsfluidpfad 47 verbunden. Der Reinigungsfluidpfad 47 verfügt über eine Reinigungsfluidquelle 48 und ein Schaltventil 49, welches die Reinigungsfluidquelle 48 mit dem Anschluss 46 verbindet.

Optional kann der Reinigungsfluidpfad 47 über eine Aufbereitungseinheit 50 verfügen. Hierbei kann die Aufbereitungseinheit 50 einen Filter 51 aufweisen, welcher eine Filterung des Reinigungsfluids der Reinigungsfluidquelle 48 vornimmt. Alternativ oder kumulativ kann die Aufbereitungseinheit 50 einen Mischer 52 aufweisen, mittels dessen das Reinigungsfluid der Reinigungsfluidquelle 48 mit einem Zusatz gemischt wird, der in einem Behälter des Mischers 52 bevorratet sein kann oder über einen geeigneten Anschluss des Mischers 52 zugeführt werden kann.

Für das dargestellte Ausführungsbeispiel ist das Schaltventil 49 als 3/2-Wege-Magnetventil 53 ausgebildet. Das 3/2-Wege-Magnetventil 53 nimmt hier stromlos eine Durchlassstellung ein, in welcher Reinigungsfluid aus der Reinigungsfluidquelle 48 in die Reinigungsfluidkammer 37 strömen kann, während das 3/2-Wege-Magnetventil 53 bei einer Bestromung eine Entlüftungsstellung einnimmt.

Die Leimventileinrichtung 1 verfügt über das Leimventil 2 und über den Steuerfluidpfad 42 und den Reinigungsfluidpfad 47 oder zumindest Teile derselben. Hierbei können die genannten Komponenten der Leimventileinrichtung 1 als eine Baueinheit ausgebildet sein, wobei beispielsweise die Schaltventile 44, 49 in ein gemeinsames Gehäuse 4 mit dem Leimventil 2 integriert sein können oder an ein Gehäuse 4 des Leimventils 2 angeflanscht sein können. Das Entsprechende gilt für die Aufbereitungseinheit 50. Hingegen können die Steuerfluidquelle 43 und die Reinigungsfluidquelle 48 separat ausgebildet sein und dann mittels geeigneter fluidischer Leitungsverbindungen mit der Leimventileinrichtung 1 verbunden sein. Für das dargestellte Ausführungsbeispiel handelt es sich bei der Steuerfluidquelle 53 und der Reinigungsfluidquelle 48 um unterschiedliche Quellen, sodass auch unterschiedliche Fluide eingesetzt sein können oder Fluide mit denselben Zusammensetzungen, aber unterschiedlichen Drücken verwendet werden können. Vorzugsweise werden die Steuerfluidquelle 43 und die Reinigungsfluidquelle 48 von einer einzigen, gemeinsamen Fluidquelle bereitgestellt, wobei es sich vorzugsweise um eine pneumatische Fluidquelle oder eine Druckluftquelle handeln kann. Möglich ist, dass die genannten Quellen als ein Vorratsbehälter für ein unter Druck stehendes Fluid und/oder als eine Pumpe ausgebildet sind.

Der Betrieb der Leimventileinrichtung 1 gemäß Fig. 1 ist wie folgt:
- Zunächst befindet sich das Schaltventil 44 ohne Bestromung in der Entlüftungsstellung, womit die Steuerkammer 36 entlüftet ist. Das Schaltventil 49 befindet sich ohne Bestromung in seiner Durchlassstellung (während auch möglich ist, dass sich das Schaltventil 49 bereits in der Entlüftungsstellung befindet). Die Leimquelle 40 versorgt die Leimkammer 35 mit Leim, sodass diese mit Leim befüllt ist. Infolge der Vorspannung der Schließfeder 38 wird der Stellkolben 20 nach unten beaufschlagt, was zur Folge hat, dass die Ventilkörperfläche 31 der Ventilnadel 25 abdichtend an dem Ventilsitz 18 anliegt. Das Auslassventil 32 befindet sich somit in der Schließstellung, sodass der Leim in der Leimkammer 35 nicht das Auslassventil 32 passieren kann und über den Leimauslass 19 austreten kann.
- Ist eine Ausbringung des Leims gewünscht, erfolgt durch eine Bestromung mit einem Steuersignal eine Umschaltung des Schaltventils 44 in die Belüftungsstellung, sodass die Steuerkammer 36 druckbeaufschlagt wird. Die Druckbeaufschlagung der Steuerkammer 36 hat zur Folge, dass sich der Stellkolben 20 entgegen der Beaufschlagung durch die Schließfeder 38 nach oben bewegen kann, bis eine Stirnseite 54 des Stellkolbens 20 zur Anlage an die Anschlagfläche 11 des Anschlag-Gewindebolzens 10 kommt, womit die Öffnungsstellung des Auslassventils 32 erreicht ist. In dieser Öffnungsstellung ist zwischen dem Ventilsitz 18 und der Ventilkörperfläche 31 ein Übertrittsquerschnitt gebildet, über den Leim aus Leimkammer 35 zu dem Leimauslass 19 strömen kann und hierüber austreten kann.

- Soll die Ausbringung des Leims beendet werden, wird das Schaltventil 44 durch Beseitigung der Bestromung durch das Steuersignal in die Entlüftungsstellung überführt, womit die Steuerkammer 36 entlüftet wird. Die Schließfeder38 kann den Stellkolben 20 wieder zurückbewegen, womit der Stellkolben 20 und das Auslassventil 32 wieder die Schließstellung einnimmt.
- Grundsätzlich befindet sich das Schaltventil 49 infolge der Bestromung in seiner Entlüftungsstellung. Wird zeitgleich oder mit einem beliebigen Zeitversatz vor oder nach der Ansteuerung des Schaltventils 44 in seine Entlüftungsstellung das Schaltventil 49 durch Beseitigung der Bestromung desselben durch dessen Steuersignal in die Durchlassstellung umgeschaltet, kann Reinigungsfluid aus der Reinigungsfluidquelle 38 in die Reinigungsfluidkammer 38 gelangen. Über einen in der Schließstellung gebildeten Spalt 59 zwischen der Stirnseite des Stellkolbens 20 und der Anschlagfläche 11 des Anschlag-Gewindebolzens 10, den Fluidabschnitt 28 und eine zentrale durchgehende Bohrung 55 kann das Reinigungsfluid zu dem Leimauslass 19 stromabwärts des geschlossenen Auslassventils 32 gelangen und hier verbliebenen Leim entfernen. Nach einer beliebigen Zeitspanne des Reinigungsbetriebs, in der sich das Schaltventil 49 in der Durchlassstellung befindet und das Schaltventil 44 in der Entlüftungsstellung ist, so dass der Reinigungsbetrieb stattfindet, kann das Steuersignal das Schaltventil 49 durch Bestromung umschalten, womit eine Beendigung des Reinigungsbetriebs erfolgt. Gleichzeit oder mit einem beliebigen Zeitversatz hierzu kann das Schaltventil 44 wieder in die Durchlassstellung überführt werden, womit eine erneute Ausbringung des Leims erfolgen kann.
- Die zuvor erläuterten Schritte mit dem Wechsel der Stellungen der Schaltventile 44, 45 und der alternierenden Überführung des Auslassventils 32 in die Öffnungs- und Schließstellung mit der Aktivierung des Stroms des Reinigungsfluids durch das Schaltventil 49 über die Bohrung 55 der Ventilnadel 25 in der Schließstellung des Schaltventils wiederholen sich dann, sodass sukzessive einzelne Chargen des Leims ausgebracht werden können und zwischenzeitlich eine Reinigung erfolgt. Möglich ist dabei, dass die Zeitspannen der Ausbringung des Leims und/oder zwischen diesen und/oder die Zeitspannen des Reinigungsbetriebs und/oder zwischen Reinigungsbetriebsphasen je nach Gestaltung der Steuersignale gleich lang oder unterschiedlich sind. Möglich ist alternativ oder kumulativ, dass nicht zwischen jeden Zeitspannen der Ausbringung des Leims ein Reinigungsbetrieb erfolgt, sondern der Reinigungsbetrieb nur bedarfgerecht oder turnusgemäß (beispielweise nach jeder 2-ten, 3-ten, ..., N-ten Ausbringung von Leim) stattfindet.

Während in Fig. 1 das Leimventil 2 der Leimventileinrichtung 1 in seiner Öffnungsstellung dargestellt ist, zeigt **Fig. 2** das Leimventil 2 in der Schließstellung, in der sich der zuvor erläuterte Spalt 59 ergibt. Die Größe des Spalts 59 entspricht dabei dem Hub des Ventilkörpers 24.

Für das in Fig. 2 dargestellte Ausführungsbeispiel der Leimventileinrichtung 1 ist das Leimventil 2 identisch zu dem Leimventil 2 gemäß Fig. 1 ausgebildet, sodass diesbezüglich auf die Beschreibung zu Fig. 1 verwiesen wird.

Allerdings erfolgt gemäß Fig. 2 eine abweichende Beaufschlagung der Anschlüsse 41, 46 über den Steuerfluidpfad 42 und den Reinigungsfluidpfad 47:
Für dieses Ausführungsbeispiel sind die Anschlüsse 41, 46 mit einer Ausgangsseite eines Schaltventils 56 verbunden, welches hier als 4/2-Wege-Magnetventil 57 ausgebildet ist. Ein Eingang des Schaltventils 56 ist (optional über die Aufbereitungseinheit 50) mit einer Fluidquelle 58 verbunden, bei der es sich vorzugsweise um eine pneumatische Fluidquelle oder Druckluftquelle handelt. Die Funktionsweise der Leimventileinrichtung 1 gemäß Fig. 2 entspricht der zu Fig. 1 beschriebenen Funktionsweise, wobei in diesem Fall durch Umschaltung des Schaltventils 56 zwischen den beiden Betriebsstellungen die Öffnungsstellung des Leimventils 2 ohne Reinigungsfluidstrom sowie die Schließstellung des Leimventils 2 mit Reinigungsfluidstrom angesteuert werden kann.

Für das in **Fig. 3** **und** **4** dargestellte Ausführungsbeispiel der Leimventileinrichtung 1 ist das Leimventil 2 grundsätzlich entsprechend dem Leimventil 2 in den Fig. 1 und 2 ausgebildet, sofern im Folgenden nichts anderes gesagt ist.

Für das Leimventil 2 gemäß Fig. 3 wirkt das Reinigungsfluid nicht auf den Stellkolben 20, da die Reinigungsfluidkammer 37 in diesem Fall nicht von dem Stellkolben 20 begrenzt ist. Vielmehr ist, wie insbesondere in Fig. 4 zu erkennen ist, zur Ermöglichung der Bewegung des Ventilkörpers 24 zwischen seinen Betriebsstellungen der Endbereich des Ventilkörpers 24, hier der Ventilnadel 25, unter Abdichtung mittels einer Dichteinrichtung 62 verschieblich aufgenommen in einer Bohrung 63 einer Gehäusekomponente, die hier als Anschlussschraube 64 ausgebildet ist, die den Anschlag-Gewindebolzen 10 aus dem Ausführungsbeispiel gemäß Fig. 1 und 2 ersetzt. Die Bohrung 63 bildet in diesem Fall die Reinigungsfluidkammer 37. Für das dargestellte Ausführungsbeispiel verfügt die Bohrung 63 über unterschiedliche Längsabschnitte, nämlich einen Führungsabschnitt 65 für die gleitende Aufnahme und Führung des Endbereichs des Ventilkörpers 24, einen Reinigungsfluidkammerabschnitt 66 und einen Anschlussabschnitt 67.

Für das dargestellte Ausführungsbeispiel ist die Dichteinrichtung 62 mit einer Überwurfhülse 68 gebildet, die auf einen Endbereich der Anschlussschraube 64 mit verringertem Durchmesser aufgesetzt ist und sich an einer Stufe des Endbereichs der Anschlussschraube 64 abstützt. Der Endbereich des Ventilkörpers 24 erstreckt sich durch eine Bohrung der Bodenfläche der Überwurfhülse 68. Ein Dichtelement 69 dichtet einen Dichtraum ab, der begrenzt ist von der Stirnseite der Anschlussschraube 64, einer Stufe der Bohrung des Bodens der Überwurfhülse 68 und der Mantelfläche des Endbereichs des Ventilkörpers 24. Ein weiteres Dichtelement 70 gewährleistet eine zusätzliche Abdichtung zwischen der Überwurfhülse 68, der Anschlussschraube 64 und dem Endbereich des Ventilkörpers 24.

Für diese Ausführungsform wirkt der Druck des Reinigungsfluids in der Reinigungsfluidkammer 37 ausschließlich auf die in der Bohrung 63 der Anschlussschraube 64 angeordnete verschiebliche Stirnfläche 71 des Ventilkörpers 24, womit eine Beeinflussung der Kraftverhältnisse an dem Ventilkörper 24 durch den Druck des Reinigungsfluids minimiert ist. Eine gehäusefeste Reinigungsfluidkammerwandung 81, welche die Reinigungsfluidkammer 37 begrenzt und durch die sich der Endbereich des Ventilkörpers 24 unter Abdichtung durch die Dichteinrichtung 62 erstreckt, ist hier von der Anschlussschraube 64 und/oder der Überwurfhülse 68 gebildet.

**Fig. 5** zeigt beispielhaft ein elektrisches Steuersignal 72 (insbesondere mit der Spannung über der Zeit) für die Steuerung des Steuerfluidpfads 42, nämlich für die Ansteuerung des Schaltventils 44 gemäß Fig. 1, sowie ein entsprechendes Steuersignal 73 für die Steuerung des Reinigungsfluidpfads 47, nämlich für die Ansteuerung des Schaltventils 49 in Fig. 1. Zu erkennen ist hier, dass die Umschaltung der Steuersignale 72, 73 von "keine Bestromung" auf "Bestromung" gleichzeitig zu einem Zeitpunkt 75 erfolgt und auch eine Umschaltung der Steuersignale 72, 73 von "Bestromung" zu "keine Bestromung" zu denselben Zeitpunkten 76 erfolgt.

**Fig. 6** zeigt den sich infolge dieser Ansteuerung ergebenden Volumen- oder Massenstrom 74 des Leims: Zum Zeitpunkt 75 bewegt sich das Auslassventil 32 in seine Öffnungsstellung, womit die Ausbringung des Leims beginnt, der dann mit einem maximalen Massen- oder Volumenstrom 77 erfolgt. Hingegen bewegt sich zum Zeitpunkt 76 das Auslassventil 32 wieder in seine Schließstellung, womit die Ausbringung des Leims endet.

In **Fig. 6** ist des Weiteren der sich infolge der Steuersignale 72 ,73 über der Zeit ergebende Volumen- oder Massenstrom 78 des Reinigungsfluids dargestellt.

Zu erkennen ist, dass alternierend eine Ausbringung des Reinigungsfluids einerseits und des Leims andererseits erfolgt, unter Umständen mit Phasen einer Überschneidung im Anschluss an die Zeitpunkte 75, 76. Somit erfolgt immer während der Schließung des Auslassventils 32 eine Reinigung.

Eine entsprechende alternierende Ausbringung ergibt sich für das Ausführungsbeispiel in Fig. 2 infolge der Verwendung des 4/2-Wege-Magnetventils 57.

In Fig. 5 und 6 ist auch ein alternatives Steuersignal 73' dargestellt: Während das Steuersignal 72 unverändert ist, erfolgt das Umschalten des Steuersignals 73' von "keine Bestromung" zu "Bestromung" zu einem Zeitpunkt 79, der einen ersten Zeitversatz vor dem Zeitpunkt 75 liegt. Es erfolgt auch eine Umschaltung des Steuersignals 73' zu einem Zeitpunkt 80 von "Bestromung" in "keine Bestromung", der mit einem zweiten Zeitversatz nach dem Zeitpunkt 76 liegt. In Fig. 6 ist zu erkennen, dass der sich für das alternative Steuersignal 73' ergebende Volumen- oder Massenstrom 78' des Reinigungsfluids derart verändert, dass nicht eine alternierende Umschaltung zwischen dem Leim-Volumenstrom 74 und dem Reinigungs-Volumenstrom 78' erfolgt. Vielmehr wird der Reinigungs-Volumenstrom lediglich in einer Teilzeitspanne der Zeitspanne erzeugt, für die das Auslassventil 32 geschlossen ist. Durch beliebige Vorgabe der Zeitpunkte 79, 80 und der ersten und zweiten Zeitspanne zur Umschaltung des Steuersignals 73' kann eine beliebige Dauer des Reinigungsbetriebs ausgesteuert werden.

Auch möglich ist, dass nicht in jeder Schließphase des Auslassventils 32 ein Reinigungsbetrieb herbeigeführt wird, sondern lediglich bedarfs- oder turnusgerecht das Schaltventil 49 in die Durchlassstellung geschaltet wird.

In **Fig. 7 und 8** sind beispielsweise die Steuersignale 72, 73 für die Ansteuerung der Schaltventile 49, 56 gemäß Fig. 3 und die sich ergebenden Volumen- oder Massenströme 74, 78 dargestellt. Eine Umschaltung des Steuersignals 72 erfolgt zu den Zeitpunkten 75, 76 wie zuvor erläutert, während das Steuersignal 73 zum Zeitpunkt 79 von "keine Bestromung" auf "Bestromung" umgeschaltet wird sowie zu einem Zeitpunkt 80 von "Bestromung" auf "keine Bestromung" zurückgeschaltet wird. Hierbei liegt die Zeitspanne der Bestromung zwischen den Zeitpunkten 79, 80 in der Phase, in welcher das Steuersignal 72 "keine Bestromung" ist.

Wie in Fig. 8 dargestellt kann durch die Wahl der Zeitpunkte 79, 80 die Zeitspanne des Reinigungsbetriebs vorgegeben werden, die vorzugsweise beide in der Schließphase des Auslassventils 32 liegen.

Je nach Bedarf können die Zeitpunkte 75, 76 sowie 79, 80 beliebig gewählt werden, wobei die Zeitspannen eine Überlappung aufweisen oder keine Überlappungen aufweisen können.

Die in den Fig. 5 bis 8 dargestellten Signalverläufe sind lediglich beispielhaft und schematisch, wobei sich bei tatsächlichem Betrieb der Fluidpfade und der Schaltventile abweichende Kurvenverläufe ergeben können.

Die dargestellten Betriebsstellungen der Schaltventile können auch umgekehrt sein, sodass eine beschriebene und dargestellte Belüftungsstellung bzw. Durchlassstellung eine Entlüftungsstellung (und umgekehrt) ist.

Für die dargestellten Ausführungsbeispiele ist der Leimauslass 19 als unmittelbar an den kegelstumpfförmigen Ventilsitz 18 anschließende Bohrung ausgebildet, deren Durchmesser 60 vorzugsweise im Bereich von 0,2 mm bis 1,0 mm, insbesondere 0,3 mm bis 0,6 mm oder 0,3 mm bis 0,5 mm liegt.

### BEZUGSZEICHENLISTE

- 1: Leimventileinrichtung
- 2: Leimventil
- 3: Gehäuse
- 4: Gehäusedeckelteil
- 5: Gehäusemittelteil
- 6: Gehäuseausbringteil
- 7: Innenraum
- 8: Längsachse
- 9: Gewindebohrung
- 10: Anschlag-Gewindebolzen
- 11: Anschlagfläche
- 12: Dichtelement
- 13: Kontermutter
- 14: Innengewindeabschnitt
- 15: Innengewindeabschnitt
- 16: Außengewinde Gehäusedeckelteil
- 17: Außengewinde Gehäuseausbringteil
- 18: Ventilsitz
- 19: Leimauslass
- 20: Stellkolben
- 21: Dichtelement
- 22: Führungseinsatz
- 23: Dichtelement
- 24: Ventilkörper
- 25: Ventilnadel
- 26: Durchgangsbohrung
- 27: Befestigungsabschnitt
- 28: Fluidabschnitt
- 29: Stufe
- 30: Stirnseite
- 31: Ventilkörperfläche
- 32: Auslassventil
- 33: Dichtelement
- 34: Dichtelement
- 35: Leimkammer
- 36: Steuerkammer
- 37: Reinigungsfluidkammer
- 38: Schließfeder
- 39: Anschluss
- 40: Leimquelle
- 41: Anschluss
- 42: Steuerfluidpfad
- 43: Steuerfluidquelle
- 44: Schaltventil
- 45: 3/2-Wege-Magnetventil
- 46: Anschluss
- 47: Reinigungsfluidpfad
- 48: Reinigungsfluidquelle
- 49: Schaltventil
- 50: Aufbereitungseinheit
- 51: Filter
- 52: Mischer
- 53: 3/2-Wege-Magnetventil
- 54: Stirnseite
- 55: Bohrung
- 56: Schaltventil
- 57: 4/2-Wege-Magnetventil
- 58: Fluidquelle
- 59: Spalt
- 60: Durchmesser
- 61: Innenbohrung
- 62: Dichteinrichtung
- 63: Bohrung
- 64: Anschlussschraube
- 65: Führungsabschnitt
- 66: Reinigungsfluidkammerabschnitt
- 67: Anschlussabschnitt
- 68: Überwurfhülse
- 69: Dichtelement
- 70: Dichtelement
- 71: Stirnfläche
- 72: Steuersignal
- 73: Steuersignal
- 74: Volumenstrom Leim
- 75: Zeitpunkt
- 76: Zeitpunkt
- 77: maximaler Volumenstrom
- 78: Volumenstrom Reinigungsfluid
- 79: Zeitpunkt
- 80: Zeitpunkt
- 81: Reinigungsfluidkammerwandung

## Patentansprüche

1. Leimventileinrichtung (1) mit
a) einer Leimkammer (35),
b) einem Leimauslass (19) und
c) einem zwischen der Leimkammer (35) und dem Leimauslass (19) angeordneten Auslassventil (32) mit
ca) einem Ventilsitz (18) und
cb) einem Ventilkörper (24), der relativ zu einem Ventilsitz (18) zwischen
- einer Öffnungsstellung, in der das Auslassventil (32) die Leimkammer (35) mit dem Leimauslass (19) verbindet, und
- einer Schließstellung, in der das Auslassventil (32) die Verbindung des Leimauslasses (19) mit der Leimkammer (35) sperrt,
bewegbar ist,
**dadurch gekennzeichnet, dass**
der Ventilkörper (24) eine Bohrung (55) aufweist, welche in der Schließstellung des Auslassventils (32) den Leimauslass (19) mit einer Reinigungsfluidkammer (37) verbindet.

2. Leimventileinrichtung (1) nach Anspruch 1, **wobei** der Ventilkörper (24) über eine Steuerung einer fluidischen Beaufschlagung eines Stellkolben (20) von der Öffnungsstellung in die Schließstellung und/oder von der Schließstellung in eine Öffnungsstellung bewegbar ist.

3. Leimventileinrichtung (1) nach Anspruch 2, **wobei** dasselbe Fluid
a) als Steuerfluid für den Stellkolben (20) und
b) als Reinigungsfluid verwendet ist.

4. Leimventileinrichtung (1) nach Anspruch 2 oder 3, **wobei**
a) ein erstes Schaltventil (49) vorhanden ist, welches das Reinigungsfluid steuert, und
b) ein zweites Schaltventil (44) vorhanden ist, welches das Steuerfluid steuert,
wobei vorzugsweise das erste Schaltventil (49) und das zweite Schaltventil (44) unabhängig voneinander und/oder mit einem Zeitversatz angesteuert werden.

5. Leimventileinrichtung (1) nach einem der vorhergehenden Ansprüche, **wobei** der Ventilkörper (24) eine Ventilnadel (25) aufweist und die Bohrung (55) eine Durchgangsbohrung der Ventilnadel (25) ist.

6. Leimventileinrichtung (1) nach einem der vorhergehenden Ansprüche, **wobei** eine Aufbereitungseinheit (50) vorhanden ist für eine Aufbereitung des Reinigungsfluids.

7. Leimventileinrichtung (1) nach Anspruch 6, **wobei** die Aufbereitungseinheit (50) einen Filter (51) aufweist.

8. Leimventileinrichtung (1) nach Anspruch 5 oder 6, **wobei** die Aufbereitungseinheit (50) einen Mischer (52) aufweist, mit welchem das Reinigungsfluid mit einem Zusatz gemischt wird.

9. Leimventileinrichtung (1) nach einem der vorhergehenden Ansprüche, **wobei** das Reinigungsfluid auf eine Stirnfläche (71) des Ventilkörpers (24) wirkt und das Steuerfluid auf eine Kolbenfläche eines Stellkolbens (20) des Ventilkörpers (24) wirkt, wobei die Stirnfläche (71) des Ventilkörpers (24) kleiner ist als die Kolbenfläche des Stellkolbens (20).

10. Leimventileinrichtung (1) nach einem der Ansprüche 2 bis 9, **wobei** ein Gehäuse (3) einen Innenraum (7) aufweist, in welchem der Stellkolben (20) und ein Führungseinsatz (22), der den Ventilkörper (24) führt, angeordnet sind, wobei vorzugsweise
a) die Leimkammer (35) durch den Führungseinsatz (22) begrenzt ist und/oder
b) eine Steuerkammer (36) durch den Führungseinsatz (22) und den Stellkolben (20) begrenzt ist und
c) eine Reinigungsfluidkammer (37)
ca) von dem Stellkolben (20) begrenzt ist, wobei die Bohrung (55) des Ventilkörpers (24) in die Reinigungsfluidkammer (37) mündet, oder
cb) eine gehäusefeste Reinigungsfluidkammerwandung (81) aufweist, durch die unter Zwischenschaltung einer Dichteinrichtung (62) der Ventilkörpers (24) unter Ermöglichung einer Relativbewegung des Ventilkörpers (24) gegenüber der Reinigungsfluidkammerwandung (81) hindurchgeführt ist, wobei die Bohrung (55) des Ventilkörpers (24) in die Reinigungsfluidkammer (37) mündet und die Reingungsfluidkammer (37) mit einem Anschluss (46) des Ventils (2) für das Reinigungsfluid verbunden ist.

11. Verfahren zum Betrieb einer Leimventileinrichtung (1), insbesondere einer Leimventileinrichtung (1) nach einem der vorhergehenden Ansprüche, mit den folgenden Verfahrensschritten:
a) Steuern eines Auslassventils (32) der Leimventileinrichtung (1) von einer Schließstellung in eine Öffnungsstellung, womit Leim aus einer Leimkammer (35) zu einem Leimauslass (19) übertreten und aus dem Leimauslass (19) austreten kann,
b) Steuern des Auslassventils (32) der Leimventileinrichtung (1) von der Öffnungsstellung in die Schließstellung, womit der Übertritt des Leims aus der Leimkammer (35) zu dem Leimauslass (19) beendet wird,
c) Steuern eines Schaltventils (49; 58) in eine Reinigungsstellung, in der ein Reinigungsfluid durch eine Bohrung (55) eines Ventilkörpers (24) des Auslassventils (32) zu dem Leimauslass (19) strömt.

## Geänderte Patentansprüche

### Geänderte Patentansprüche gemäss Regel 137(2) EPÜ.

1. Leimventileinrichtung (1) mit
a) einer Leimkammer (35),
b) einem Leimauslass (19) und
c) einem zwischen der Leimkammer (35) und dem Leimauslass (19) angeordneten Auslassventil (32) mit
ca) einem Ventilsitz (18) und
cb) einem Ventilkörper (24), der relativ zu einem Ventilsitz (18) zwischen
- einer Öffnungsstellung, in der das Auslassventil (32) die Leimkammer (35) mit dem Leimauslass (19) verbindet, und
- einer Schließstellung, in der das Auslassventil (32) die Verbindung des Leimauslasses (19) mit der Leimkammer (35) sperrt,
bewegbar ist,
**dadurch gekennzeichnet, dass**
der Ventilkörper (24) eine Bohrung (55) aufweist, welche in der Schließstellung des Auslassventils (32) den Leimauslass (19) mit einer Reinigungsfluidkammer (37) verbindet.

2. Leimventileinrichtung (1) nach Anspruch 1, **wobei** der Ventilkörper (24) über eine Steuerung einer fluidischen Beaufschlagung eines Stellkolben (20) von der Öffnungsstellung in die Schließstellung und/oder von der Schließstellung in eine Öffnungsstellung bewegbar ist.

3. Leimventileinrichtung (1) nach Anspruch 2, **wobei** dasselbe Fluid von demselben Fluidanschluss oder derselben Fluidquelle
a) als Steuerfluid für den Stellkolben (20) und
b) als Reinigungsfluid
verwendet ist.

4. Leimventileinrichtung (1) nach Anspruch 2 oder 3, **wobei**
a) ein erstes Schaltventil (49) vorhanden ist, welches das Reinigungsfluid steuert, und
b) ein zweites Schaltventil (44) vorhanden ist, welches das Steuerfluid steuert,
wobei vorzugsweise das erste Schaltventil (49) und das zweite Schaltventil (44) unabhängig voneinander und/oder mit einem Zeitversatz angesteuert werden.

5. Leimventileinrichtung (1) nach einem der vorhergehenden Ansprüche, **wobei** der Ventilkörper (24) eine Ventilnadel (25) aufweist und die Bohrung (55) eine Durchgangsbohrung der Ventilnadel (25) ist.

6. Leimventileinrichtung (1) nach einem der vorhergehenden Ansprüche, **wobei** eine Aufbereitungseinheit (50) vorhanden ist für eine Aufbereitung des Reinigungsfluids.

7. Leimventileinrichtung (1) nach Anspruch 6, **wobei** die Aufbereitungseinheit (50) einen Filter (51) aufweist.

8. Leimventileinrichtung (1) nach Anspruch 5 oder 6, **wobei** die Aufbereitungseinheit (50) einen Mischer (52) aufweist, mit welchem das Reinigungsfluid mit einem Zusatz gemischt wird.

9. Leimventileinrichtung (1) nach einem der vorhergehenden Ansprüche, **wobei** das Reinigungsfluid auf eine Stirnfläche (71) des Ventilkörpers (24) wirkt und das oder ein Steuerfluid auf eine Kolbenfläche eines Stellkolbens (20) des Ventilkörpers (24) wirkt, wobei die Stirnfläche (71) des Ventilkörpers (24) kleiner ist als die Kolbenfläche des Stellkolbens (20).

10. Leimventileinrichtung (1) nach einem der Ansprüche 2 bis 9, **wobei** ein Gehäuse (3) einen Innenraum (7) aufweist, in welchem der Stellkolben (20) und ein Führungseinsatz (22), der den Ventilkörper (24) führt, angeordnet sind, wobei vorzugsweise
a) die Leimkammer (35) durch den Führungseinsatz (22) begrenzt ist und/oder
b) eine Steuerkammer (36) durch den Führungseinsatz (22) und den Stellkolben (20) begrenzt ist und
c) eine Reinigungsfluidkammer (37)
ca) von dem Stellkolben (20) begrenzt ist, wobei die Bohrung (55) des Ventilkörpers (24) in die Reinigungsfluidkammer (37) mündet, oder
cb) eine gehäusefeste Reinigungsfluidkammerwandung (81) aufweist, durch die unter Zwischenschaltung einer Dichteinrichtung (62) der Ventilkörpers (24) unter Ermöglichung einer Relativbewegung des Ventilkörpers (24) gegenüber der Reinigungsfluidkammerwandung (81) hindurchgeführt ist, wobei die Bohrung (55) des Ventilkörpers (24) in die Reinigungsfluidkammer (37) mündet und die Reinigungsfluidkammer (37) mit einem Anschluss (46) des Ventils (2) für das Reinigungsfluid verbunden ist.

11. Verfahren zum Betrieb einer Leimventileinrichtung (1) nach einem der vorhergehenden Ansprüche mit den folgenden Verfahrensschritten:
a) Steuern eines Auslassventils (32) der Leimventileinrichtung (1) von einer Schließstellung in eine Öffnungsstellung, womit Leim aus einer Leimkammer (35) zu einem Leimauslass (19) übertreten und aus dem Leimauslass (19) austreten kann,
b) Steuern des Auslassventils (32) der Leimventileinrichtung (1) von der Öffnungsstellung in die Schließstellung, womit der Übertritt des Leims aus der Leimkammer (35) zu dem Leimauslass (19) beendet wird,
c) Steuern eines Schaltventils (49; 58) in eine Reinigungsstellung, in der ein Reinigungsfluid durch eine Bohrung (55) eines Ventilkörpers (24) des Auslassventils (32) zu dem Leimauslass (19) strömt.
